# EUROPÄISCHE PATENTSCHRIFT

(11) **EP 2 554 082 B1**
(45) Veröffentlichungstag und Bekanntmachung des Hinweises auf die Patenterteilung: **24.08.2016**
(21) Anmeldenummer: 12005083.6
(22) Anmeldetag: 10.07.2012
(51) Int. Cl.: A47K 3/36

(54) **Duschabtrennung**
Shower separator
Séparation de douche

(30) Priorität: 03.08.2011 DE 202011103977 U
(43) Veröffentlichungstag der Anmeldung: 06.02.2013
(73) Patentinhaber: ALTURA LEIDEN HOLDING B.V., 4131 LX Vianen ZH (NL)
(72) Erfinder: Baus, Heinz G., MC 98000 Monaco (MC)
(74) Vertreter: Schmitt, Meinrad

(56) Entgegenhaltungen:
- DE-A1- 10 103 791
- DE-A1- 10 222 469
- DE-A1-102008 017 851

## Beschreibung

Die Erfindung bezieht sich auf eine Duschabtrennung mit wenigstens einem schwenkbar angeordneten Trennelement gemäß den im Oberbegriff des Patentanspruchs 1 angegebenen Merkmalen.

Aus der DE 102 22 469 A1 ist eine derartige Duschabtrennung bekannt, gemäß dem Oberbegriff des Anspruchs 1, welche an der Unterseite eines Trennelements angeordnetes Basisprofil enthält. Mit diesem ist ein bei Bedarf auswechselbares Dichtprofil gekoppelt, welches einen der Innenfläche des Trennelements zugeordneten und nach oben gerichteten ersten Schenkel aufweist. Zwischen dem Dichtprofil in Form einer Dichtleiste, ebenso wie dem an der Unterkante befestigten Basisprofil des Trennelements sind in den Übergangsbereichen Spalten vorhanden. In einer anderen Ausführungsform sind Dichtprofile an vertikalen Längskanten von Trennelementen angeordnet, wobei die Dichtprofile Magnetleisten und eine im Wesentlichen gekrümmte Außenkontur aufweisen.

Ferner ist aus der EP 2 241 234A2 eine Duschabtrennung mit einem Dichtelement bekannt, welches ein an der Unterkante des Trennelements befestigtes Basisprofil sowie ein mit diesem lösbar und bei Bedarf auswechselbar gekoppeltes Dichtprofil aufweist. Das Trennelement ist im Wesentlichen vertikal angeordnet, und das Basisprofil enthält eine im Wesentlichen horizontal verlaufende Nut, in welche ein Verbindungskörper des Dichtprofils eingreift, wobei mittels Rastelementen eine Fixierung erfolgt. Zwischen der Unterkante des Trennelements und dem genannten Verbindungskörper befindet sich ein ebenfalls im Wesentlichen horizontal verlaufender Teil des Basisprofils. Das Dichtprofil weist einen in einen Duschinnenraum gerichteten Ablenkkörper auf, mittels welchem von der Innenfläche des Trennelements beim Duschen ablaufendes Wasser in den Duschinnenraum abgelenkt wird. Es sind hierbei zwei Übergangsbereiche vorhanden, und zwar zwischen der Innenfläche des Trennelements und dem genannten Teil des Basisprofils und dem nach unten hin anschließenden Ablenkkörper des Dichtprofils. Das derart ausgebildete und angeordnete Dichtelement bedingt aufgrund der genannten horizontalen Nut des Basisprofils und des Verbindungskörpers eine nicht unerhebliche Bauhöhe, zumal das Basisprofil recht steif ausgebildet sein muss, damit der Verbindungskörper und insgesamt das Dichtprofil funktionssicher und dauerhaft fixiert ist. Ferner besteht die Gefahr, dass vor allem durch im Wesentlichen horizontal einwirkende Kräfte aus das Dichtprofil das Dichtprofil unerwünscht aus dem Basisprofil gelöst und von diesem getrennt wird.

Weiterhin ist aus der DE 202 00 035 U1 eine Vorrichtung zum Abdichten der Schließfuge der Scheibe einer Glastür oder dergleichen bekannt, wobei an einer Kante der Scheibe ein elastisches Dichtungsprofil angeordnet ist. Die genannte Kante weist ein stumpfwinkliges Kantenprofil auf, mit welchem das Dichtungsprofil entweder direkt verklebt oder mit einem Fuß in einer Nut einer zusätzlichen Profilschiene festgelegt ist, wobei die Profilschiene mit dem Kantenprofil der Scheibe verklebt ist. Das Dichtungsprofil und die ggf. vorhandene Profilschiene ragen über die Ebenen der Oberflächen der Scheiben nicht hinaus. Sofern gemäß der erstgenannten Ausführungsform das Dichtungsprofil direkt mit dem Kantenprofil der Scheibe verklebt ist, ist ein Auswechseln des Dichtungsprofils nicht ohne Weiteres möglich. Sofern gemäß der anderen Ausführungsform die Profilschiene vorhanden ist, sind im Bereich der Ebenen der beiden genannten Oberflächen der Scheibe jeweils zwei Übergangsbereiche vorhanden, in welchen sich Kalk, Schmutz oder dergleichen ansammeln können. Ferner ist diese Vorrichtung zum Abdichten der im Wesentlichen vertikal verlaufenden Schließfuge bzw. Kante der Scheibe vorgesehen.

Hiervon ausgehend liegt der Erfindung die Aufgabe zugrunde, die Duschabtrennung der genannten Art mit geringem konstruktivem Aufwand dahingehend weiter zu bilden, dass die aufgezeigten Nachteile vermieden werden und / oder dass eine gleichwohl funktionssichere sowie dauerhafte Festlegung des Dichtprofils erreicht wird. Ferner soll das Dichtelement eine geringe Bauhöhe aufweisen und / oder die Ansammlung von Kalk, Schmutz oder dergleichen reduziert werden. Weiterhin soll eine einfache Reinigung des Trennelements, und zwar insbesondere im Bereich dessen Unterkante, ermöglicht werden.

Die Lösung dieser Aufgabe erfolgt gemäß den im Patentanspruch 1 angegebenen Merkmalen.

Die erfindungsgemäß ausgebildete Duschabtrennung und deren Trennelemente zeichnen sich durch eine einfache und funktionsgerechte Konstruktion aus, wobei an der Unterkante des Trennelements nur ein einziger Übergangsbereich zwischen der Innenfläche des Trennelements und dem Dichtelement, nämlich dem Dichtprofil und der Innenfläche, vorhanden ist, und die Außenfläche des Dichtprofilschenkels bündig mit der Innenfläche des Trennelements angeordnet ist. Das Basisprofil, welches auch als Trägerprofil bezeichnet wird, weist eine um einen vorgegebenen Betrag kleinere Breite auf als das Trennelement auf, wobei der genannte nach oben ausgerichtete Schenkel des Dichtprofils an seiner Innenfläche ein Rastelement aufweist, welchem ein korrespondierendes Rastelement des Basisprofils zugeordnet ist. Das Dichtprofil enthält auch im Bereich der Außenfläche des Trennelements einen weiteren, gleichfalls nach oben gerichteten Schenkel, dessen Oberfläche ebenfalls flächenbündig mit der Außenfläche des Trennelements angeordnet ist. Auch dieser weitere Schenkel enthält an seiner Innenseite ein Rastelement korrespondierend zu einem Rastelement des Basisprofils. Das Dichtprofit enthält ferner einen Grundkörper, von welchem der erste der Innenfläche zugeordnete Schenkel, zweckmäßig auch der weitere Schenkel nach oben absteht, wobei im Bereich des Grundkörpers der Ablenkkörper angeordnet und / oder mit dem Dichtprofil verbunden ist. In vorteilhafter Weise schließt an die Oberfläche des ersten Schenkels über eine Abrundung der nach unten in einem vorgegebenen Winkel weisende Ablenkkörper an, so dass über diese Abrundung von der Innenfläche ablaufendes Wasser beim Duschen in den Innenraum abfließen kann, ohne dass in diesem Bereich Kalk, Schmutz oder dergleichen sich ansammeln können. Es sei an dieser Stelle festgehalten, dass die Duschabtrennung als Faltwand mit wenigstens zwei aneinander gelenkten Trennelementen ausgebildet sein kann oder wenigstens ein als Schwenkflügel ausgebildetes Trennelement enthält, welches in einem Rahmen oder an einer feststehenden Wand, insbesondere Raumwand, mittels Scharnieren oder Lagern um eine im Wesentlichen vertikale Achse schwenkbar ist.

Weiterbildungen und besondere Ausgestaltungen der Erfindung sind in den Unteransprüchen sowie der nachfolgenden Beschreibung eines besonderen Ausführungsbeispiels angegeben und ferner in der Zeichnung dargestellt.

Die Erfindung wird nachfolgend anhand der in der Zeichnung dargestellten besonderen Ausführungsform näher erläutert, ohne dass insoweit eine Beschränkung erfolgt. Es zeigen in schematischen Darstellungen:
- Fig. 1: Perspektivisch eine explosionsartige Darstellung des Trennelements und des Dichtelements,
- Fig. 2: eine Seitenansicht,
- Fig. 3: vergrößert das Detail A gemäß Fig. 2.

Fig. 1 zeigt das insbesondere als Glasplatte ausgebildete Trennelement 2, wobei mit gestrichelter Linie 4 angedeutet ist, dass in vertikaler Richtung die Höhe in bekannter Weise größer ist als die Breite des Trennelements. Das Trennelement 2 weist eine Dicke 5 auf und enthält an seinen Kanten abgeschrägte Fasen 6, wobei an der Unterkante 8 das Basis- oder Trägerprofil 10 und das Dichtprofil 12 des Dichtelements angeordnet und befestigt sind. Zur Befestigung und/oder Verbindung des Trägerprofils 10 ist als Klebemittel 14, insbesondere ein Klebeband 14 vorgesehen, doch kann im Rahmen der Erfindung alternativ das Trägerprofil mittels eines anderen Klebemittels, wie insbesondere Flüssigklebstoff, werkseitig mit der Unterkante des Trennelements 2 fest verbunden sein. Das bei Bedarf lösbar mit dem Trägerprofil 10 verbundene und somit auswechselbare Dichtprofil 12 weist zwei vertikal nach oben gerichtete Schenkel 16,18 auf, welche im Bereich der Unterkante 8, insbesondere an den dort vorhandenen Fasen 6 unmittelbar und spaltfrei anliegen. Die Schenkel 16, 18 umschließen sowohl das Trägerprofil als auch das Klebemittel 14, welche somit unsichtbar vom Dichtprofil 12 verdeckt innerhalb desselben angeordnet sind.

Das Dichtprofil 12 enthält ferner einen in einen Duschinnenraum weisenden Ablenkkörper 20 sowie wenigstens einen bevorzugt im Wesentlichen vertikal nach unten weisenden Dichtkörper 22, zweckmäßig auch einen weiteren Dichtkörper 24, wobei der oder die Dichtkörper 22, 24 bevorzugt als Dichtlippen ausgebildet sind. Es ist von besonderer Bedeutung, dass das obere Ende des Schenkels 16, welcher ebenso wie der Ablenkkörper 20 dem Duschinnenraum zugewandt ist, im Wesentlichen korrespondierend und/oder kongruent zur zugeordneten Fase 6 an der Unterkante 8 des Trennelements 2 ausgebildet ist. Insbesondere weist das obere Ende des Schenkels 16 im Wesentlichen die gleiche Neigung oder Abschrägung auf wie die vorgenannte Phase 6 an der Unterkante 8, wodurch eine sichere und spaltfreie Anlage und/oder Abdichtung an der Unterkante 8 unmittelbar mit dem Dichtprofil 12 erreicht ist. Die genannte Oberfläche des Schenkels 16, zweckmäßig auch des anderen Schenkels 18, sind kongruent zu den jeweiligen Fasen 6 an der Unterseite des Trennelements 2 angeordnet und/oder ausgerichtet, insbesondere zur jeweiligen Oberfläche des Trennelements 2 in einem vorgegebenen Winkel, insbesondere von zumindest näherungsweise 45° geneigt angeordnet.

Fig. 2 und 3 zeigen als Seitenansicht das Trennelement 2 mit dem an dessen Unterkante insbesondere mittels des Klebebands 14 fest verbundenen Trägerprofils 10 und mit diesem lösbar verbundenen Dichtprofil 12. Das Trägerprofil 10 besitzt eine Dicke 33, welche um einen vorgegebenen Betrag kleiner ist als die Dicke 5 des Trennelements 2. Bevorzugt ist im Rahmen der Erfindung die Dicke 33 des Trägerprofils 10 derart vorgegeben, dass zusammen mit den Dicken der beiden Schenkel 16 und 18 die Gesamtbreite im Bereich des Trägerprofils 10 näherungsweise gleich groß ist wie die Dicke 5 des Trennelements 2, zweckmäßig aber nicht größer ist als die genannte Dicke 5 des Trennelements 2. Das Trennelement 2 besitzt eine Innenfläche 26, welche dem vorgenannten Duschinnenraum 28 zugewandt bzw. zugeordnet ist, und eine Außenfläche 30, welche einem Außenraum 32 zugewandt bzw. zugeordnet ist. Im geschlossenen Zustand der Duschabtrennung wird mittels des Trennelements 2 der Duschinnenraum 28 vom Außenraum 32 abgesperrt. Erfindungsgemäß befindet sich die Oberfläche 34 des Schenkels 16 im Wesentlichen in der gleichen Ebene wie die nach oben anschließende Innenfläche 26 des Trennelements 2. Zusätzlich befindet sich die Oberfläche 35 des dem Außenraum 32 zugewandten Schenkels 18 im Wesentlichen in der gleichen Ebene wie die nach oben anschließende Außenfläche 30 des Trennelements 2. Der Übergang der genannten Oberflächen 34, 35 zu den zugeordneten und anschließenden Flächen des Trennelements 2 erfolgt kontinuierlich und spaltfrei und derart, dass Kalk, Schmutz oder dergleichen sich nicht festsetzen können. Im einzigen Übergangsbereich von der Innenfläche 26 zum Schenkel 16 bzw. dessen Oberfläche 34 ist keine Fuge oder kein Spalt vorhanden. Dies gilt auch bei der Außenfläche 30 und dem Schenkel 18 analog. Es ist zwischen der Innenfläche 26 und dem Schenkel 16 des Dichtprofils 12 nur ein einziger kontinuierlicher Übergangsbereich vorhanden.

Das Dichtprofil 12 enthält den ersten, vertikal nach oben gerichteten Schenkel 16, dessen erste Oberfläche 34 flächenbündig zur Innenfläche 26 des Trennelements 6 angeordnet ist. Der erste Schenkel 16 liegt unmittelbar an der Unterkante des Trennelements 2, und zwar bevorzugt an der dort vorgesehenen Fase 6 an. Es ist somit nur ein einziger Übergangsbereich zwischen der Innenfläche 26 und der genannten Oberfläche 34 des Dichtprofils bzw. dessen Schenkel 16 vorhanden, wobei keine Überstände, Absätze oder Spalten vorhanden sind, in welchen sich Kalkrückstände, Schmutz, Ablagerungen oder dergleichen festsetzen könnten. Des Weiteren ist eine einfache Reinigung ermöglicht. In vorteilhafter Weise schließt an die erste Oberfläche 34 über eine Abrundung 36 die Oberfläche 38 des Ablenkkörpers 20 an, wobei auch in diesem Bereich von der Innenfläche 26 ablaufendes Wasser ungehindert abfließen kann und Kalkrückstände, Ablagerungen oder dergleichen vermieden werden sowie eine einfache Reinigung ermöglicht wird. Die Innenseite 40 des ersten Schenkels 16 liegt zumindest teilweise am Trägerprofil 10 an, wobei mittels ineinander greifenden Rastelementen 42,43 eine lösbare Verbindung erreicht ist. Die Rastelemente 42, 43 sind insbesondere als korrespondierende ineinander greifende Nocken und Nuten ausgebildet.

Das Dichtprofil 12 enthält ferner einen Grundkörper 44, welcher sich unterhalb des Trägerprofils 10 befindet. Am Dichtprofil 12, insbesondere an dessen Grundkörper 44, ist ferner der insbesondere als Dichtlippe ausgebildeter Dichtkörper 22 vorgesehen, welcher sich in vorteilhafter Weise im Wesentlichen vertikal nach unten erstreckt. Der Dichtkörper 22 ist vorteilhaft im Verbindungsbereich des ersten Schenkels 16 und / oder der Ablenkkörpers 20 mit dem Grundkörper 44 angeordnet.

Des Weiteren weist das Dichtprofil 12 den zweiten Schenkel 18 auf, welcher ebenfalls in vertikaler Richtung nach oben ausgerichtet ist. Der zweite Schenkel 18 liegt analog wie der erste Schenkel 16 dicht an der Unterkante des plattenförmigen Trennelements 2 an, und zwar bevorzugt zumindest teilweise an der dort vorhandenen Fase 6. Die dem Außenraum 32 zugewandte Oberfläche 46 des zweiten Schenkels 18 ist flächenbündig mit der Außenfläche 30 des Trennelements 2, so dass auch dort keine Absätze, Spalte, Überstände oder dergleichen vorhanden sind. Das Dichtprofil 12 mit den beiden im Wesentlichen parallel zueinander vertikal nach oben gerichteten Schenkeln 16 und 18 sowie mit dem Grundkörper 44 vollständig das Basisprofil 10. Insoweit ist das Dichtprofil 12 im Wesentlichen U-förmig ausgebildet. Auch der zweite Schenkel 18 ist mittels Rastelementen 42, 43 mit dem Basisprofil 10 lösbar verbunden. Der weitere als Dichtlippe ausgebildete Dichtkörper 24 verläuft nach unten, im Wesentlichen parallel zum ersten Dichtkörper 22, und weist bevorzugt eine erheblich kürzere Länge auf als der erste Dichtkörper 22. Beide Dichtkörper 22, 24 enthalten eine Einschnürung 48 und / oder einen reduzierten Querschnitt, vorteilhaft im Wesentlichen an den Grundkörper 44 anschließend, wodurch die Elastizität verbessert wird.

Das Basisprofil 10 enthält im Inneren einen Hohlraum 50, wodurch eine nicht unerhebliche Materialersparnis erzielt wird und / oder eine hinreichende Elastizität vorgegeben ist, um in einfacher Weise die Verbindung mit dem Dichtprofil 12 herzustellen oder bedarfsweise zu lösen. In besonders vorteilhafter Weise ist das Trägerprofil 10 symmetrisch ausgebildet, bezogen auf eine durch das Trennelement 2 verlaufende Mittelebene 52, so dass bei Herstellung der werkseitigen Verbindung des Trägerprofils 10 an der Unterkante des Trennelements 2 keine Montagefehler auftreten können, da auch die beiden Schenkel 16, 18 des Dichtprofils einschließlich der genannten Rastelemente ebenfalls symmetrisch ausgebildet sind, und somit ohne Schwierigkeiten, ggf. vor Ort, eine Ausrichtung des Dichtprofils 12 vorgenommen werden kann, damit der Ablenkkörper 20 zum Duschinnenraum 28 ausgerichtet wird.

### Bezugszeichen

- 2: Trennelement / Platte
- 4: gestrichelte Linie
- 5: Dicke von 2
- 6: Fase
- 8: Unterkante von 2
- 10: Trägerprofil / Basisprofil
- 12: Dichtprofil
- 14: Klebemittel / Klebeband
- 16, 18: Schenkel von 12
- 20: Ablenkkörper
- 22: Dichtkörper / Dichtlippe
- 24: weiterer Dichtkörper / Dichtlippe
- 26: Innenfläche von 2
- 28: Duschinnenraum
- 30: Außenfläche von 2
- 32: Außenraum
- 33: Dicke von 10
- 34: erste Oberfläche von 16
- 35: Oberfläche von 18
- 36: Abrundung zwischen 26 und 38
- 38: Oberfläche von 20
- 40: Innenseite von 16
- 42: Rastelement
- 43: Rastelement
- 44: Grundkörper
- 46: Oberfläche von 18
- 48: Einschnürung
- 50: Hohlraum
- 52: Mittelebene

## Patentansprüche

1. Duschabtrennung mit wenigstens einem schwenkbar angeordneten Trennelement (2), welches eine Innenfläche (26) und eine Außenfläche (30) aufweist, und einem im Bereich der Unterkante(8) des Trennelements (2) angeordneten Dichtelement, welches ein an der genannten Unterkante (8) mit Klebemittel (14) befestigtes Basisprofil (10) sowie ein mit diesem lösbar und bei Bedarf auswechselbar gekoppeltes Dichtprofil (12) mit einem Dichtkörper (22) und einem Ablenkkörper (20) aufweist, wobei das Dichtprofil (12) einen nach oben gerichteten Schenkel (16) aufweist, welcher an der Unterkante (8) des Trennelements (2) anliegt, und wobei eine Oberfläche (34) des Schenkels (16) bündig mit der Innenfläche (26) des Trennelements (2) angeordnet ist,
**dadurch gekennzeichnet, dass** das Dichtprofil (12) einen zweiten vertikal nach oben gerichteten Schenkel (18) aufweist und im Wesentlichen U-förmig ausgebildet ist,
dass die beiden Schenkel (16, 18) sowohl das Basisprofil (10) als auch das Klebemittel (14) umschließen, welche somit unsichtbar vom Dichtprofil (12) verdeckt innerhalb desselben angeordnet sind,
dass das Basisprofil (10) im Inneren einen Hohlraum (50) aufweist,
dass die Schenkel (16, 18) im Bereich der Unterkante (8) an den dort vorhandenen Fasen (6) unmittelbar und spaltfrei anliegen,
dass eine Oberfläche (35) des zweiten Schenkels (18) bündig mit der Außenfläche (30) des Trennelements (2) angeordnet ist, wobei der Übergang der Oberfläche (35) zur anschließenden Außenfläche (30) und ferner der Übergang der Oberfläche (34) des ersten Schenkels (16) zur anschließenden Innenfläche (26) des Trennelements (2) kontinuierlich und spaltfrei sind.

2. Duschabtrennung nach Anspruch 1, **dadurch gekennzeichnet, dass** der Schenkel (16) an seiner am Basisprofil (10) anliegenden Innenseite ein Rastelement (42) aufweist und das Basisprofil (10) ein korrespondierend zu jenem ausgebildetes weiteres Rastelement (43) aufweist, wobei die genannten Rastelemente (42, 43) ineinander greifen.

3. Duschabtrennung nach einem der Ansprüche 1 oder 2, **dadurch gekennzeichnet, dass** das Dichtprofil (12) anschließend an die Oberfläche (34) des Schenkels (16) eine Abrundung (36) aufweist, an welcher die Oberfläche (38) des Ablenkkörpers (20) anschließt.

4. Duschabtrennung nach einem der Ansprüche 1 bis 3, **dadurch gekennzeichnet, dass** das Dichtprofil (12) einen Grundkörper (44) unterhalb des Basisprofils (10) aufweist und dass mit dem Grundkörper (4) der genannte Schenkel (16) verbunden ist, wobei im Verbindungsbereich bevorzugt ferner der Ablenkkörper (20) angeordnet ist.

5. Duschabtrennung nach einem der Ansprüche 1 bis 4, **dadurch gekennzeichnet, dass** der Dichtkörper (22), welcher bevorzugt als Dichtlippe ausgebildet ist, im Verbindungsbereich des Grundkörpers mit dem Schenkel (16) und / oder dem Ablenkkörper (20) angeordnet ist.

6. Duschabtrennung nach einem der Ansprüche 1 bis 7, **dadurch gekennzeichnet, dass** der zweite Schenkel (18) analog zum ersten Schenkel (16) ein Rastelement aufweist, welches korrespondierend mit einem zugeordneten Rastelement des Basisprofils (10) ausgebildet ist und in Verbindung steht.

7. Duschabtrennung nach einem der Ansprüche 1 bis 6, **dadurch gekennzeichnet, dass** die beiden Schenkel (16, 18) im Wesentlichen parallel zueinander und angeordnet sind.

8. Duschabtrennung nach einem der Ansprüche 1 bis 8, **dadurch gekennzeichnet, dass** das Basisprofil (10) symmetrisch, bezogen auf eine durch das Trennelement (2) verlaufende Mittelebene (52), ausgebildet ist.

9. Duschabtrennung nach einem der Ansprüche 4 bis 8, **dadurch gekennzeichnet, dass** am Grundkörper (44) die nach unten gerichtete Dichtlippe (22) und bevorzugt eine weitere Dichtlippe (24) angeordnet sind.

10. Duschabtrennung nach einem der Ansprüche 1 bis 9, **dadurch gekennzeichnet, dass** wenigstens eine der Dichtlippen (22, 24) eine Einschnürung (48) aufweist, welche bevorzugt nahe und / oder im Anschluss an den Grundkörper (44) angeordnet ist.

11. Duschabtrennung nach einem der Ansprüche 1 bis 10, **dadurch gekennzeichnet, dass** das Basisprofil (10) eine Dicke aufweist, welche um einen vorgegebenen Betrag kleiner ist als der Abstand zwischen der Innenfläche (26) und der Außenfläche (30) des Trennelements (2).

## Claims

1. A shower partition having: at least one pivotably arranged partition element (2), which has an inner face (26) and an outer face (30); and a sealing element, which is arranged in the region of the lower edge (8) of the partition element (2) and has a base profile (10), which is fastened to said lower edge (8) with adhesive (14), and a sealing profile (12), which is coupled detachably to said base profile, can be exchanged as needed and has a sealing body (22) and a deflection body (20), the sealing profile (12) having an upwardly pointing side (16), which bears against the lower edge (8) of the partition element (2), and a surface (34) of the side (16) being arranged flush with the inner face (26) of the partition element (2),
**characterised in that**
the sealing profile (12) has a second side (18) pointing vertically upwards and is substantially U-shaped,
the two sides (16, 18) enclose both the base profile (10) and the adhesive (14), which are thus arranged inside the sealing profile (12) such that they are covered invisibly by said sealing profile,
the base profile (10) has a cavity (50) in its interior, the sides (16, 18) in the region of the lower edge (8) bear directly without gaps against the chamfer (6) present in said region,
a surface (35) of the second side (18) is arranged flush with the outer face (30) of the partition element (2), wherein the transition of the surface (35) to the adjoining outer face (30) and also the transition of the surface (34) of the first side (16) to the adjoining inner face (26) of the partition element (2) are continuous and gap-free.

2. The shower partition according to Claim 1, **characterised in that** the side (16) has a locking element (42) on the inside thereof that bears against the base profile (10), and the base profile (10) has a further locking element (43) corresponding thereto, wherein said locking elements (42, 43) interlock.

3. The shower partition according to one of Claims 1 or 2, **characterised in that** the sealing profile (12) has a rounded portion (36) adjoining the surface (34) of the side (16), to which rounded portion the surface (38) of the deflection body (20) adjoins.

4. The shower partition according to any one of Claims 1 to 3, **characterised in that** the sealing profile (12) has a main body (44) under the base profile (10) and that said side (16) is connected to the main body (4), wherein the deflection body (20) is preferably also arranged in the connection region.

5. The shower partition according to any one of Claims 1 to 4, **characterised in that** the sealing body (22), which is preferably in the form of a sealing lip, is arranged in the region in which the main body connects to the side (16) and/or the deflection body (20).

6. The shower partition according to any one of Claims 1 to 7, **characterised in that** the second side (18) has a locking element, which is analogous to the first side (16) and corresponds and connects to an associated locking element of the base profile (10).

7. The shower partition according to any one of Claims 1 to 6, **characterised in that** the two sides (16, 18) are arranged substantially parallel to each other.

8. The shower partition according to any one of Claims 1 to 8, **characterised in that** the base profile (10) is symmetrical in relation to a central plane (52) running through the partition element (2).

9. The shower partition according to any one of Claims 4 to 8, **characterised in that** the downwardly pointing sealing lip (22) and preferably a further sealing lip (24) are arranged on the main body (44).

10. The shower partition according to any one of Claims 1 to 9, **characterised in that** at least one of the sealing lips (22, 24) has a narrowed portion (48), which is preferably arranged close to and/or adjoining the main body (44).

11. The shower partition according to any one of Claims 1 to 10, **characterised in that** the base profile (10) has a thickness that is smaller by a predefined amount than the distance between the inner face (26) and the outer face (30) of the partition element (2).

## Revendications

1. Séparation de douche avec au moins un élément de séparation (2) disposé de manière pivotable, lequel comporte une surface intérieure (26) et une surface extérieure (30) et un élément d'étanchéité disposé dans la zone du bord inférieur (8) de l'élément de séparation (2), lequel comporte un profilé de base (10) fixé audit bord inférieur (8) avec un adhésif (14) ainsi qu'un profilé d'étanchéité (12) couplé à celui-ci de manière amovible et changeable en cas de besoin avec un corps d'étanchéité (22) et un corps déflecteur (20), le profilé d'étanchéité (12) comportant un montant (16) orienté vers le haut, lequel vient contre le bord inférieur (8) de l'élément de séparation (2) et une surface supérieure (34) du montant (16) étant disposée de manière à venir affleurer la surface intérieure (26) de l'élément de séparation (2),
**caractérisée en ce que**
le profilé d'étanchéité (12) comporte un deuxième montant (18) orienté verticalement vers le haut et est constitué pour l'essentiel en forme de U,
**en ce que** les deux montants (16,18) entourent tant le profilé de base (10) que l'adhésif (14), lesquels sont disposés ainsi de manière invisible, couverts par le profilé d'étanchéité (12) à l'intérieur de celui-ci,
**en ce que** le profilé de base (10) comporte à l'intérieur un espace creux (50),
**en ce que** les montants (16,18) dans la zone du bord inférieur (8) viennent directement et sans intervalle contre les chanfreins (6) existant à cet endroit,
**en ce qu'**une surface supérieure (35) du deuxième montant (18) est disposée de manière à venir affleurer la surface extérieure (30) de l'élément de séparation (2), la jonction de la surface supérieure (35) à la surface extérieure suivante (30) et en plus la jonction de la surface supérieure (34) du premier montant (16) à la surface intérieure suivante (26) de l'élément de séparation (2) étant continues et sans intervalle.

2. Séparation de douche selon la revendication 1, **caractérisée en ce que** le montant (16) comporte un élément encliquetable (42) sur son côté intérieur adjacent au profilé de base (10) et le profilé de base (10) comporte un autre élément encliquetable (43) constitué correspondant à celui-ci, lesdits éléments encliquetables (42, 43) s'engrenant l'un dans l'autre.

3. Séparation de douche selon l'une quelconque des revendications 1 ou 2, **caractérisée en ce que** le profilé d'étanchéité (12) comporte un arrondi (36) adjacent à la surface supérieure (34) du montant (16), auquel se raccorde la surface supérieure (38) du corps déflecteur (20).

4. Séparation de douche selon l'une quelconque des revendications 1 à 3, **caractérisée en ce que** le profilé d'étanchéité (12) comporte un corps de base (44) sous le profilé de base (10) et **en ce qu'**il est raccordé au corps de base (4) dudit montant (16), le corps déflecteur (20) étant en outre en outre disposé de préférence dans la zone de jonction.

5. Séparation de douche selon l'une quelconque des revendications 1 à 4, **caractérisée en ce que** le corps d'étanchéité (22), lequel est constitué de préférence comme lèvre d'étanchéité, est disposé dans la zone de jonction du corps de base avec le montant (16) et/ou le corps déflecteur (20).

6. Séparation de douche selon l'une quelconque des revendications 1 à 7, **caractérisée en ce que** le deuxième montant (18) comporte un élément encliquetable analogue au premier montant (16), lequel est constitué correspondant et en liaison avec un élément encliquetable attribué du profilé de base (10).

7. Séparation de douche selon l'une quelconque des revendications 1 à 6, **caractérisée en ce que** les deux montants (16, 18) sont disposés pour l'essentiel parallèles l'un par rapport à l'autre.

8. Séparation de douche selon l'une quelconque des revendications 1 à 8, **caractérisée en ce que** le profilé de base (10) est constitué de manière symétrique, par rapport à un plan médian (52) passant à travers l'élément de séparation (2).

9. Séparation de douche selon l'une quelconque des revendications 4 à 8, **caractérisée en ce que** la lèvre d'étanchéité (22) orientée vers le bas et de préférence une autre lèvre d'étanchéité (24) sont disposées sur le corps de base (44).

10. Séparation de douche selon l'une quelconque des revendications 1 à 9, **caractérisée en ce qu'**au moins une des lèvres d'étanchéité (22, 24) comporte un rétrécissement (48), lequel est disposé de préférence près et/ou à la suite du corps de base (44).

11. Séparation de douche selon l'une quelconque des revendications 1 à 10, **caractérisée en ce que** le profilé de base (10) présente une épaisseur, laquelle est d'un montant prédéfini plus faible que la distance entre la surface intérieure (26) et la surface extérieure (30) de l'élément de séparation (2).
